# FASCICULE DE BREVET EUROPEEN

(11) **EP 1 708 207 B1**
(45) Date de publication et mention de la délivrance du brevet: **08.11.2017**
(21) Numéro de dépôt: 06006634.7
(22) Date de dépôt: 30.03.2006
(51) Int. Cl.: H01B 13/012, H01R 43/05, H01R 43/28

(54) **Outillage pour la fabrication de harnais rigides à grosses sections**
Gerät zur Herstellung von Kabelbäumen mit grossem Querschnitt
Tooling apparatus for a rigid harness of large cross section

(30) Priorité: 01.04.2005 FR 0503230
(43) Date de publication de la demande: 04.10.2006
(73) Titulaire: Airbus Helicopters, 13725 Marignane Cedex (FR)
(72) Inventeur: Pittau, Serge, 13720 LaBouilladisse (FR)
(74) Mandataire: GPI & Associés

(56) Documents cités:
- EP-A- 0 413 655
- WO-A1-84/02102
- US-A- 4 291 869
- US-A- 4 677 734
- "Black and Decker Workmate", , 10 November 1997 (1997-11-10), Retrieved from the Internet: URL:https://www.2helpu.com/PDMSDocuments/E U/Docs/Service%20Dossier/WM550_9B.PDF [retrieved on 2016-12-22]

## Description

L'invention est du domaine de la fabrication d'un câble électrique, et plus particulièrement d'un harnais à grosses sections. Elle a pour objet un outillage pour la fabrication d'un tel harnais à grosses sections, notamment pour sa mise en conformation et pour l'équipement de ses extrémités en organes de connexion.

Les harnais à grosses sections mettent en oeuvre des conducteurs de gros diamètres, et présentent généralement une forte rigidité, qui est susceptible d'être variable sur la longueur du harnais. De tels harnais sont par exemple utilisés pour le câblage des giravions, sur lesquels ils sont installés dans des positions définies. La rigidité de ces harnais ne permet pas, lors de leur installation, de modifier leur conformation ni leur longueur, et n'offrent qu'une latitude de mouvement très restreinte. Par ailleurs, ces harnais sont susceptibles de traverser des cloisons, et sont équipés d'organes de fixation à ces dernières. Il en ressort que de tels harnais doivent préalablement à leur installation être préparés en atelier, en répondant à un cahier des charges strict quant à leur longueur, voire la longueur des différentes branches les composant, quant à leur conformation, quant à leur équipement en connecteurs terminaux à leurs extrémités, tant au regard du positionnement que de l'orientation de ces connecteurs terminaux, et éventuellement quant à l'installation d'au moins un organe de fixation, tel qu'un élément de passage de cloison, dans leur zone médiane.

Il a été proposé des outillages pour la fabrication des harnais à grosses sections, permettant à un opérateur de mettre en conformation le harnais et de l'équiper en organes de connexion. Un tel outillage comprend un plan de travail sur lequel s'étend le harnais en étant maintenu par des modules, susceptibles de permettre éventuellement son vrillage, et l'installation des organes de connexion. Ces modules comprennent par exemple au moins un module d'entrée et au moins un module de sortie pour maintenir les extrémités correspondantes des harnais en vue du montage des organes de connexion, entre lesquels modules d'entrée et de sortie le harnais est éventuellement vrillé pour sa mise en conformation selon un tracé prédéfini apparent sur le plan de travail.

L'opérateur commence par dénuder une extrémité de départ du câble et à installer l'organe de connexion correspondant. L'extrémité de départ du câble étant installée sur le module d'entrée, l'opérateur met en conformation le harnais jusqu'au module de sortie, où il installe l'organe de connexion terminal. Accessoirement, des organes de fixation, notamment pour le passage de cloisons sont installés sur la longueur du harnais.

Malgré l'utilisation d'un tel outillage, de nombreux harnais sont mis au rebut en raison du fait qu'ils ne respectent pas le cahier des charges. Par exemple, le sertissage des organes de connexion induit une variation de longueur du harnais, et il est délicat de préparer un tel harnais à la longueur requise. Par ailleurs, il est impératif que les extrémités du harnais soient dénudées sur une longueur correcte, au risque que le harnais présente un défaut de sertissage des organes de connexion. En outre, l'installation des organes de fixation en une position rigoureusement définie reste délicate. Enfin, lors de la préparation du harnais, il doit être pris en compte le fait qu'il est susceptible de présenter des zones de rigidité variable. Le positionnement des différentes zones ne permet pas de ramener le harnais sur un seul plan durant sa fabrication. Une telle contrainte impose une organisation de la préparation du harnais en plusieurs phases de fabrication, suivant des plans différents dans l'espace.

Le document US4677734 décrit un système flexible programmé pour produire une variété de faisceaux de câbles, généralement en petits lots. Avec des robots et des microprocesseurs associés et / ou des ordinateurs, des spécifications dédiées à un faisceau de fils donné peuvent être entrées dans le système manuellement ou avec un équipement de CAD et peuvent être convertis pour contrôler les données pour activer les robots à assembler le harnais placé sur un plateau où des portes de retournement sont montées.

Le document EP0413655 décrit un appareil pour la fabrication de faisceaux de fils avec un transporteur sans fin, des postes de travail multiples, en vue de la formation progressive des faisceaux.

Le document WO8402102 décrit un dispositif de support d'outil de puissance pour une utilisation avec une table étau de type portable. Une plaque de surface et une paire de voiles généralement parallèles assurent la réception entre les mâchoires d'une pince de table de façon généralement alignée avec les surfaces supérieures de mâchoires. La plaque de surface est formée avec une fente et autour de la fente avec un réseau d'ouvertures de sorte qu'un outil électrique peut être monté au-dessous par des attaches traversant les ouvertures pour que l'élément de travail de l'outil s'étende vers le haut à travers la fente au-dessus de la plaque de surface.

Le but de la présente invention est de proposer un outillage pour la préparation d'un harnais à grosses sections, qui facilite les opérations successives que doit accomplir un opérateur pour une telle préparation et qui permet de contrôler lors de la préparation du câble sa correspondance avec le cahier des charges auquel il est soumis. Il est plus particulièrement visé par la présente invention de proposer un tel outillage équipé de moyens d'assistance pour l'opérateur à chacune des étapes de préparation du harnais, et de moyens de contrôle de sa conformité en fin de fabrication du harnais.

L'outillage de la présente invention est un outillage pour la préparation d'un harnais à grosses sections comprenant au moins un câble conducteur. Cet outillage est destiné à conformer le harnais et à placer des organes sur le harnais dont au moins des organes de connexion de départ et terminal respectivement affectés à une extrémité de départ du câble et à une extrémité terminale du câble. Cet outillage comprend un plan de travail supportant une pluralité de modules de maintien du harnais, dont au moins un module d'entrée pour le maintien de l'extrémité de départ du câble et au moins un module de sortie pour le maintien de l'extrémité terminale du câble.

Selon la présente invention, un outillage est décrit dans la revendication 1. Ces dispositions sont telles que successivement à partir d'un déplacement du corps de sortie, l'opérateur peut aisément et de manière fiable dans une première étape repérer par marquage les longueurs de coupe et de dénudage de l'extrémité terminale du câble, puis dans une deuxième étape placer l'organe de connexion sur l'extrémité terminale du câble aux bonnes positions et orientations en vue de son sertissage, puis dans une troisième étape après sertissage de l'organe de connexion, contrôler la bonne longueur du câble obtenue et le bon positionnement de l'organe de connexion dans une plage de tolérance requise et fixée par le troisième outil.

Le troisième outil est notamment monté mobile sur le corps de sortie pour contrôler la bonne longueur du câble, et la position et l'orientation de l'organe de connexion terminal. Ce contrôle est réalisé dans une plage de tolérance correspondante aux positions extrêmes de mobilité du troisième outil sur le corps de sortie.

Ces dispositions sont telles qu'à partir d'un constat de la possibilité ou non de placer l'organe de connexion équipant l'extrémité terminale du câble sur le troisième outil, dans la plage de manoeuvre de celui-ci sur le corps de sortie, l'opérateur dispose de moyens simples, aisés à mettre en oeuvre et fiables de contrôle de la pertinence du harnais par rapport au cahier des charges.

Le troisième outil est plus particulièrement monté mobile sur le corps de sortie suivant au moins une direction correspondant à l'orientation de l'extrémité terminale du harnais.

Le premier outil comporte avantageusement un premier couloir de passage de l'extrémité terminale du câble, au moins partiellement entre deux parois. Les extrémités proximale et distale de ce premier couloir sont débouchantes pour permettre le passage du câble quelle que soit sa longueur. L'extrémité distale de ce premier couloir forme repère de la longueur de coupe du câble, au moins un repère ménagé sur ce premier couloir indiquant une position de dénudage de l'extrémité terminale du câble.

Le premier couloir est plus particulièrement doté d'au moins deux repères de positions respectives de dénudage du câble. L'extrémité proximale du premier couloir constitue notamment un repère de dénudage du câble. Le premier couloir est par exemple ménagé entre les ailes d'un profilé en U. L'extrémité distale du fond de ce profilé constitue le repère de longueur de coupe du câble. Au moins une échancrure de ses parois latérales constitue un premier repère de dénudage. L'extrémité proximale du profilé constitue un deuxième repère de dénudage.

Selon une forme préférée de réalisation des moyens de positionnement de l'organe de connexion terminal équipant les deuxième et troisième outils, ceux-ci comprennent chacun un deuxième couloir de réception de l'organe de connexion terminal et des moyens de maintien par emboîtement de ce dernier.

Les deuxièmes couloirs de réception de l'organe de connexion terminal sont avantageusement formés entre les parois d'un profilé en U.

L'organe de connexion terminal étant une cosse, les moyens de maintien de cette cosse sont par exemple constitués d'un picot. Dans certains cas, l'organe de connexion est susceptible d'être un organe de connexion coaxial. Si l'organe de connexion terminal est un organe de connexion coaxial, les moyens de maintien de cet organe de connexion coaxial sont par exemple constitués par au moins un palier ménagé à l'extrémité distale du deuxième couloir. L'organe de connexion étant inséré dans un corps du connecteur, le module de sortie comprend de préférence un quatrième outil monté mobile sur le corps de sortie pour contrôler la position et l'orientation du corps de connecteur dans une plage de tolérance correspondant aux positions extrêmes de mobilité du quatrième outil sur le corps de sortie. On notera que plusieurs organes de connexion sont susceptibles d'être insérés dans un même corps de connecteur.

Selon une première variante de réalisation, le corps de sortie est un chariot monté mobile en translation sur le plan de travail latéralement à l'orientation de l'extrémité terminale du câble. Selon une deuxième variante de réalisation, le corps de sortie est une tourelle montée mobile en rotation sur le plan de travail. Cette tourelle est équipée de premiers moyens de blocage en position angulaire suivant les positions des différents outils.

Les premiers moyens de blocage sont par exemple constitués d'un index porté par la tourelle, qui coopère avec des logements ménagés sur le plan de travail.

Le module d'entrée comprend préférentiellement des moyens de réception de l'organe de connexion de départ, ou le cas échéant d'un corps de connecteur de départ à l'intérieur duquel est inséré au moins un organe de connexion de départ, et des deuxièmes moyens de blocage de ce dernier à l'intérieur des moyens de réception. Les moyens de réception de l'organe de connexion de départ, ou le cas échéant du corps de connecteur de départ, sont par exemple constitués d'un sabot logeant cet organe de connexion de départ ou ce corps de connecteur de départ. Les deuxièmes moyens de blocage sont quant à eux par exemple constitués par un bouton à ressort de placage de l'organe de connexion de départ ou du corps de connecteur de départ à l'intérieur du sabot.

De préférence, le module de départ comprend un outil de repérage d'au moins une longueur de dénudage de l'extrémité de départ du câble. Cet outil de repérage est par exemple constitué d'un troisième couloir de réception de l'extrémité de départ du câble. Ce troisième couloir est avantageusement borgne à son extrémité distale, pour former un organe de butée du bout du câble. Les parois de ce troisième couloir sont notamment porteuses d'au moins un repère de dénudage. En outre, l'extrémité proximale du troisième couloir constitue avantageusement un second repère de dénudage. Par exemple, les parois du troisième couloir comportent entre leurs extrémités distale et proximale au moins un épaulement formant repère de dénudage.

Accessoirement, l'outillage comporte au moins un module intermédiaire pour la mise en place sur le harnais d'un organe de fixation. Ce module intermédiaire comprend plus particulièrement au moins un support de l'organe de fixation et des troisièmes moyens de blocage de cet organe de fixation sur le support. L'organe de fixation étant notamment un moyen pour enserrer le harnais comprenant une paroi, le support est formé d'un premier corps comportant des glissières de réception de ladite paroi, les troisièmes moyens de blocage étant constitués par un deuxième corps fixé sur le plan de travail. L'organe de fixation est par exemple un élément de traversée de cloison muni d'au moins une gaine thermo-rétractable pour enserrer le harnais, ou d'un presse étoupe ou de tout autre moyen équivalent pour enserrer le harnais.

L'outillage est susceptible de comporter au moins un couple de modules intermédiaires. Ces modules sont coopérants, et sont orientés de manière concourante pour, un organe de fixation ayant été mis en place sur le harnais au moyen d'un premier module intermédiaire, retirer le harnais du plan de travail et placer l'organe de fixation sur le deuxième module intermédiaire pour poursuivre la préparation du harnais nonobstant un éventuel changement de plan d'extension du harnais.

De préférence, le plan de travail comporte un tracé d'extension du harnais pour faciliter le guidage de l'opérateur dans la mise en conformation du harnais. Ce tracé comporte accessoirement des marques de repérage pour la mise en place sur le harnais d'un repère de couleur utilisé lors du montage du harnais sur site.

Le plan de travail est susceptible de comporter des guides de guidage du harnais pour sa mise en conformation.

Selon une forme préférée de réalisation, le plan de travail est constitué d'un plateau amovible rapporté sur une table. Ce plateau correspond à un jeu de plateaux relatifs à la préparation de harnais respectifs, ces plateaux étant rangés sur un râtelier disposé à proximité de la table.

La table comporte préférentiellement des moyens de positionnement et d'immobilisation du plateau, notamment à l'encontre d'éventuels efforts de vrillage exercés sur le harnais lors de sa préparation. Les moyens de positionnement et d'immobilisation du plateau associent par exemple des glissières de guidage du plateau à l'un au moins de ses côtés et des organes de blocage du plateau en appui contre ces glissières. Les organes de blocage du plateau sont par exemple constitués par des butées à excentrique disposées au bord du plateau opposé à celui par lequel il prend appui contre les glissières.

On notera que le harnais est susceptible d'être équipé à chacune de ses extrémités d'un ou de plusieurs organes de connexion insérés dans un corps de connecteur respectif. On comprendra en cela que le harnais est susceptible d'être équipé de corps de connecteurs respectivement de départ et terminal, qui logent au moins un organe de connexion respectivement de départ et terminal.

Il ressort des dispositions qui viennent d'être décrites que l'opérateur est assisté tout au long des différentes étapes de fabrication du harnais, jusqu'au contrôle lors d'une opération terminale de la pertinence du harnais obtenu au regard d'un cahier des charges.

La présente invention sera mieux comprise, et des détails en relevant apparaîtront, à la description qui va en être faite d'exemples de réalisation, en relation avec les figures des planches annexées, dans lesquelles :
- la figure 1 est une vue en perspective d'un outillage selon une première forme de réalisation de l'invention.
- la figure 2 est une vue en perspective d'un outillage selon une deuxième forme de réalisation de l'invention.
- la figure 3 est une vue en perspective d'un outillage selon une troisième forme de réalisation de l'invention.

Sur les figures, un outillage est destiné à la préparation d'un harnais à grosses sections comprenant au moins un câble. Une telle préparation consiste notamment à sertir des organes de connexion de départ et terminal aux extrémités correspondantes du câble, voire le cas échéant à mettre en place un organe de fixation intermédiaire, tel qu'un élément de passage de cloison. Les organes de connexion seront notamment intégrés dans un corps de connecteur.

Cet outillage comprend un plan de travail formé d'un plateau 1. Un tel plateau 1 est destiné à être fixé sur une table de travail. On notera l'avantage de telles dispositions, qui permettent de placer alternativement un plateau 1 choisi parmi une pluralité de plateaux correspondant à la préparation d'un harnais respectif. Une telle pluralité de plateaux est par exemple rangée sur un râtelier, l'opérateur choisissant celui correspondant à ses besoins et le fixant sur la table. Cette dernière, non représentée sur les figures, dispose de moyens de fixation du plateau 1, pour le maintenir fermement à l'encontre d'éventuels efforts de vrillage des câbles composant le harnais, lors de la préparation de ce dernier.

Le plateau 1 est équipé d'au moins un module de départ 2. Ce module de départ 2 comprend un sabot 3 pour la réception d'un corps de connecteur de départ 4. Au moins un organe de connexion est intégré dans le corps de connecteur de départ 4 et est serti sur le câble. Pour sertir ce dernier sur le câble, non représenté sur les figures, l'opérateur dispose dans une étape préalable d'un outil 5 de repérage des longueurs de dénudage de l'extrémité de départ du câble. Cet outil 5, disposé à proximité du sabot 3, est formé d'une pièce en U dont les parois latérales 6 forment un troisième couloir 10 de réception de l'extrémité de départ du câble, et dont le fond 7 constitue un organe de butée contre lequel prend appui le bout du câble. Cette pièce 5 en U comporte un épaulement 8 formant un premier repère de dénudage, l'extrémité distale 9 du troisième couloir 10 formant un deuxième repère de dénudage. L'opérateur installe l'extrémité de départ du câble à l'intérieur du troisième couloir 10, et repère par marquage sur le câble les emplacements des différentes longueurs de dénudage. Puis l'opérateur retire l'extrémité de départ du câble, sertit l'organe de connexion et introduit cet organe de connexion dans le corps du connecteur 4 correspondant. Dans une étape suivante, l'opérateur installe l'extrémité de départ du câble équipée du corps de connecteur 4 dans le sabot 3 du module de départ 2. Ce sabot 3 est équipé d'un second moyen de blocage du corps de connecteur 4, constitué sur l'exemple de réalisation illustré par un doigt 11 à ressort de placage du corps de connecteur 4 à l'intérieur du sabot 3. On remarquera sur l'exemple de réalisation illustré sur la figure 3 que l'outillage comprend deux tels modules de départ 2, pour la réception de l'extrémité de départ de câbles respectifs.

Le harnais est ensuite conformé suivant un marquage 12 tracé à la surface du plateau 1. Accessoirement tel que représenté sur la figure 1 et sur la figure 3, le plateau 1 est équipé de supports 13 ou 14 de guidage du harnais le long de son tracé 12.

Sur la figure 3, un élément de passage de cloison est prévu d'être installé sur le harnais entre ses deux extrémités. Un tel élément de passage de cloison, non représenté sur la figure, comporte couramment un plateau et des gaines thermo-rétractables destinées à enserrer les câbles du harnais. Pour la mise en place d'un tel élément, le plateau 1 est équipé d'un module intermédiaire 15. Ce module intermédiaire 15 comprend un support 16 de l'élément de passage de cloison et des troisièmes moyens de blocage de ce dernier sur l'élément de cloison. Le support est formé d'un premier corps comportant des glissières 17 de réception des bords du plateau de l'élément de passage de cloison, tandis que les troisièmes moyens de blocage sont constitués d'un second corps 18 fixé sur le plateau 1. L'élément de passage de cloison étant installé sur le harnais, ce dernier est retiré du plateau 1 pour installer l'élément de cloison dans un autre module intermédiaire 15 voisin du précédent et orienté de manière concourante. Le câble est ensuite conformé suivant le tracé 12 marqué à la surface du plateau 1.

En revenant par ailleurs aux autres figures, le plateau 1 est équipé d'un module de sortie 19. Ce dernier comporte un corps de sortie 20 monté mobile sur le plateau 1. Sur les exemples de réalisation illustrés sur les figure 1 et figure 2, ce corps 20 est organisé en chariot monté mobile en translation sur le plateau 1 suivant une direction latérale à l'extrémité terminale du câble. Sur l'exemple de réalisation illustré sur la figure 3, le corps de sortie 20 est organisé en tourelle montée mobile en rotation sur le plateau 1. Cette tourelle 20 est équipée de premiers moyens de blocage en différentes positions angulaires, constitués sur l'exemple illustré par un index 21 porté par la tourelle 20 coopérant avec des logements ménagés sur le plateau 1.

Le corps de sortie 20 est équipé d'au moins trois outils. Un premier outil 22 est destiné au repérage de la longueur de coupe de l'extrémité terminale du câble, et de repérage des différentes longueurs de dénudage. Plus particulièrement, ce premier outil 22 est conformé en un premier couloir 23 de réception de l'extrémité terminale du câble. Ce premier couloir 23 est par exemple délimité entre les parois 24 d'un profilé en U. L'extrémité distale 25 du premier couloir 23 constitue un repère de coupe de l'extrémité terminale du câble. Le profilé comporte un premier repère 26 de longueur de dénudage. Sur la figure 1, ce premier repère 26 de dénudage est formé par une échancrure ménagée dans les parois 24 du profilé. Sur la figure 2, le premier repère 26 de dénudage est formé par une marque ménagée sur la tranche des parois 24 du profilé. L'extrémité proximale 27 du premier couloir 23 constitue un deuxième repère de dénudage. L'opérateur ayant marqué sur le câble les différentes longueurs de coupe et de dénudage, celui-ci retire l'extrémité terminale du câble hors du premier outil 22 pour pratiquer la coupe et le dénudage de cette extrémité.

L'opérateur dispose ensuite d'un deuxième outil 28 ménagé sur le corps de sortie 20. Ce deuxième outil 28 est destiné à recevoir un organe de connexion 29, pour le maintenir à la longueur et suivant l'orientation requises. L'opérateur installe l'extrémité terminale du câble préalablement dénudé sur l'organe de connexion 29, puis procède au sertissage de ce dernier.

Le corps de sortie 20 comporte un troisième outil 30, pour le contrôle de la position et de l'orientation de l'organe de connexion 29, et pour le contrôle de la longueur requise du câble. On remarquera que la position de ce troisième outil 30 est décalée vers l'arrière par rapport au précédent, en raison de l'allongement du câble provoqué lors de l'opération de sertissage. Ce troisième outil 30 est destiné à recevoir l'organe de connexion 29 préalablement serti sur le câble.

Sur les exemples de réalisation illustrés, le deuxième outil 28 et le troisième outil 30 comprennent chacun un troisième couloir 31 et 32 formé entre les parois d'un profilé en U. Ces troisièmes couloirs 31 et 32 sont destinés à recevoir l'organe de connexion 29, et sont équipés de moyens de maintien par emboîtement de ce dernier. Sur la figure 1, l'organe de connexion 29 est une cosse, et les moyens de maintien de cette cosse sont formés par un picot 33. Sur la figure 2, l'organe de connexion 29 est un connecteur coaxial, et les moyens de maintien de cet organe de connexion 29 sont constitués d'au moins un palier 34 ménagé à l'extrémité distale des troisièmes couloirs 31 et 32.

Le troisième outil 30 est monté mobile sur le corps de sortie 20, de sorte que le contrôle de la conformité du câble s'effectue par la possibilité d'installer ou non l'organe de connexion 29 sur le troisième outil 30 dans la plage de mobilité de ce dernier entre ses positions extrêmes. Il en ressort que le contrôle de la conformité du câble est réalisé directement par l'outillage utilisé pour sa fabrication, à partir d'une opération simple d'installation de l'organe de connexion terminal 29 sur le troisième outil.

Sur l'exemple de réalisation illustré sur la figure 2, l'organe de connexion 29 est intégré dans un connecteur 35. Le module de sortie 19 comprend un quatrième outil 36 monté mobile sur le corps de sortie 20 à l'instar du troisième outil 30, pour contrôler la position et l'orientation du corps de connecteur 35 dans la plage de mobilité du quatrième outil 36 sur le corps de sortie 20.

Sur les figures 1 et figure 2, le tracé 12 que comporte la surface du plateau 1 comprend des marques 37 de repérage pour la mise en place sur le harnais de repères de couleur, tels que des rubans, utilisés lors de l'installation du harnais sur site.

## Revendications

1. Outillage configuré pour la préparation d'un harnais à grosses sections ; le harnais à préparer comprenant au moins un câble conducteur avec une extrémité de départ et une extrémité terminale, le harnais à préparer comprenant au moins un organe de connexion de départ et un organe de connexion de terminal (29) destiné à être rapporté à l'extrémité terminale du câble du harnais à préparer; cet outillage étant configuré pour conformer le harnais à préparer et pour la réception d'au moins les organes de connexion de départ et terminal (29) et pour placer au moins les organes de connexion de départ et terminal (29) sur le harnais à préparer respectivement à l'extrémité de départ du harnais et à l'extrémité terminale du harnais, cet outillage comprenant un plan de travail (1) supportant une pluralité de modules de maintien du harnais, dont au moins un module d'entrée (2) configuré pour le maintien de l'extrémité de départ du harnais à préparer et au moins un module de sortie (19) configuré pour le maintien de l'extrémité terminale du harnais,
**caractérisé en ce que** le module de sortie (19) comprend un corps de sortie (20) sur lequel au moins trois outils sont montés, dont :
- un premier outil (22) configuré pour le repérage de la longueur de coupe du câble du harnais à préparer et pour le repérage d'au moins une longueur de dénudage de l'extrémité terminale du harnais,
- un deuxième outil (28) configuré pour le repérage de la position et de l'orientation de l'organe de connexion terminal (29) du harnais à préparer, ce deuxième outil (28) comportant des premiers moyens de positionnement en position de sertissage configurés pour le positionnement en position de sertissage de l'organe de connexion terminal (29),
- un troisième outil (30) configuré pour le contrôle de la position et de l'orientation de l'organe de connexion terminal (29) du harnais à préparer après son sertissage, ce troisième outil (30) comportant des deuxièmes moyens de positionnement configurés pour recevoir l'organe de connexion terminal (29) du harnais à préparer suivant une orientation de l'organe de connexion terminal (29) du harnais après sertissage,
le corps de sortie (20) étant monté mobile sur le plan de travail (1) pour présenter alternativement les outils (22, 28, 30) dont il est porteur en regard d'une position d'arrivée devant le module de sortie (19) de l'extrémité terminale du câble du harnais à préparer.

2. Outillage selon la revendication 1,
**caractérisé en ce que** le troisième outil (30) est monté mobile sur le corps de sortie (20) pour contrôler la bonne longueur du câble, et la position et l'orientation de l'organe de connexion terminal (29), dans une plage de tolérance correspondant aux positions extrêmes de mobilité du troisième outil (30) sur le corps de sortie (20).

3. Outillage selon la revendication 2,
**caractérisé en ce que** le troisième outil (30) est monté mobile sur le corps de sortie (20) suivant au moins une direction correspondant à l'orientation de l'extrémité terminale du harnais.

4. Outillage selon l'une quelconque des revendications précédentes,
**caractérisé en ce que** le premier outil (22) comporte un premier couloir (23) de passage de l'extrémité terminale du câble au moins partiellement entre deux parois (24), les extrémités proximale et distale de ce premier couloir (23) étant débouchantes pour permettre le passage du câble quelle que soit sa longueur, l'extrémité distale (25) de ce premier couloir (23) formant repère de la longueur de coupe du câble, au moins un repère (26) ménagé sur ce premier couloir (23) indiquant une position de dénudage de l'extrémité terminale du câble.

5. Outillage selon la revendication 4,
**caractérisé en ce que** le premier couloir (23) est doté d'au moins deux repères (26,27) de positions respectives de dénudage du câble.

6. Outillage selon l'une quelconque des revendications 4 et 5,
**caractérisé en ce que** l'extrémité proximale (27) du premier couloir (23) constitue un repère de dénudage du câble.

7. Outillage selon les revendications 4 à 6,
**caractérisé en ce que** le premier couloir (23) est ménagé entre les ailes (24) d'un profilé en U, dont l'extrémité distale (25) constitue le repère de longueur de coupe du câble, dont au moins une échancrure (26) de ses parois latérales (24) constitue un premier repère de dénudage, et dont l'extrémité proximale (27) constitue un deuxième repère de dénudage.

8. Outillage selon l'une quelconque des revendications précédentes,
**caractérisé en ce que** les moyens de positionnement de l'organe de connexion terminal (29) équipant les deuxième (28) et troisième (30) outils comprennent chacun un deuxième couloir (31,32) de réception de l'organe de connexion terminal (29) et des moyens (33,34) de maintien par emboîtement de ce dernier.

9. Outillage selon la revendication 8,
**caractérisé en ce que** les deuxièmes couloirs (31,32) de réception de l'organe de connexion terminal (29) sont formés entre les parois d'un profilé en U.

10. Outillage selon la revendication 9,
**caractérisé en ce que** l'organe de connexion terminal (29) étant une cosse, les moyens de maintien de cette cosse sont constitués d'un picot (33).

11. Outillage selon la revendication 9,
**caractérisé en ce que** l'organe de connexion terminal (29) étant un organe de connexion coaxial, les moyens de maintien de cet organe de connexion sont constitués par au moins un palier (34) ménagé à l'extrémité distale du deuxième couloir (31,32).

12. Outillage selon la revendication 11,
**caractérisé en ce que** l'organe de connexion (29) étant inséré dans un corps de connecteur (35), le module de sortie (19) comprend un quatrième outil (36) monté mobile sur le corps de sortie (20) pour contrôler la position et l'orientation du corps de connecteur (35) dans une plage de tolérance correspondant aux positions extrêmes du quatrième outil (36) sur le corps de sortie (20).

13. Outillage selon l'une quelconque des revendications précédentes,
**caractérisé en ce que** le corps de sortie (20) est un chariot monté mobile en translation sur le plan de travail (1) latéralement à l'orientation de l'extrémité terminale du câble.

14. Outillage selon l'une quelconque des revendications précédentes,
**caractérisé en ce que** le corps de sortie (20) est une tourelle montée mobile en rotation sur le plan de travail (1), cette tourelle (20) étant équipée de premiers moyens (21) de blocage en position angulaire suivant les positions des différents outils.

15. Outillage selon la revendication 14,
**caractérisé en ce que** les premiers moyens de blocage sont constitués par un index (21) porté par la tourelle (20) coopérant avec des logements ménagés sur le plan de travail (1).

16. Outillage selon l'une quelconque des revendications précédentes, l'organe de connexion de départ étant inséré dans un corps de connecteur (4),
**caractérisé en ce que** le module d'entrée (2) comprend des moyens (3) de réception du corps de connecteur (4) et des seconds moyens (11) de blocage de ce dernier (4) à l'intérieur des moyens de réception (3).

17. Outillage selon la revendication 16,
**caractérisé en ce que** les moyens de réception de l'organe de connexion de départ sont constitués d'un sabot (3) logeant le corps de connecteur (4), les moyens de blocage étant constitués par un bouton à ressort (11) de placage du corps de connecteur (4) à l'intérieur du sabot (3).

18. Outillage selon l'une quelconque des revendications précédentes,
**caractérisé en ce que** le module de départ (2) comprend un outil (5) de repérage d'au moins une longueur de dénudage de l'extrémité de départ du câble.

19. Outillage selon la revendication 18,
**caractérisé en ce que** ledit outil de repérage (5) est constitué d'un troisième couloir (10) de réception de l'extrémité de départ du câble, ce troisième couloir (10) étant borgne (7) à son extrémité distale pour former un organe de butée du bout du câble, les parois (6) de ce troisième couloir (10) étant porteuses d'au moins un repère de dénudage (8).

20. Outillage selon la revendication 19,
**caractérisé en ce que** l'extrémité proximale (9) du troisième couloir (10) constitue un repère de dénudage.

21. Outillage selon l'une quelconque des revendications 19 et 20,
**caractérisé en ce que** les parois (6) du troisième couloir (10) comportent entre leurs extrémités distale (9) et proximale (7) au moins un épaulement (8) formant repère de dénudage.

22. Outillage selon l'une quelconque des revendications précédentes,
**caractérisé en ce qu'**il comporte au moins un module intermédiaire (15) pour la mise en place sur le harnais d'un organe de fixation.

23. Outillage selon la revendication 22,
**caractérisé en ce que** le module intermédiaire (15) comprend au moins un support (16) de l'organe de fixation et des troisièmes moyens de blocage (17,18) de cet organe de fixation sur le support (16).

24. Outillage selon la revendication 23,
**caractérisé en ce que** l'organe de fixation étant un moyen pour enserrer le harnais comprenant une paroi, le support (16) est formé d'un premier corps comportant des glissières (17) de réception des bords de ladite paroi, les troisièmes moyens de blocage (18) étant constitués par un deuxième corps fixé sur le plan de travail (1).

25. Outillage selon la revendication 24,
**caractérisé en ce que** l'organe de fixation est un élément de traversée de cloison muni d'au moins une gaine thermo-rétractable pour enserrer le harnais.

26. Outillage selon la revendication 24,
**caractérisé en ce que** l'organe de fixation est un presse étoupe.

27. Outillage selon l'une quelconque des revendications 22 à 26,
**caractérisé en ce qu'**il comporte au moins un couple de modules intermédiaires (15), ces modules (15) étant orientés de manière concourante pour, un organe de fixation ayant été mis en place sur le harnais au moyen d'un premier module intermédiaire (15), retirer le harnais du plan de travail (1) et placer l'organe de fixation sur le deuxième module intermédiaire (15) pour poursuivre la préparation du harnais nonobstant un changement de plan d'extension du harnais.

28. Outillage selon l'une quelconque des revendications précédentes,
**caractérisé en ce que** le plan de travail (1) comporte un tracé (12) d'extension du harnais pour faciliter le guidage de l'opérateur dans la mise en conformation du harnais.

29. Outillage selon la revendication 28,
**caractérisé en ce que** le tracé (12) comporte des marques (37) de repérage pour la mise en place sur le harnais d'un repère de couleur.

30. Outillage selon l'une quelconque des revendications précédentes, **caractérisé en ce que** le plan de travail (1) comporte des guides (13,14) de guidage du harnais pour sa mise en conformation.

31. Outillage selon l'une quelconque des revendications précédentes,
**caractérisé en ce que** le plan de travail (1) est constitué d'un plateau amovible rapporté sur une table, ledit plateau correspondant à un jeu de plateaux relatifs à la fabrication de harnais respectifs rangés sur un râtelier.

32. Outillage selon la revendication 31,
**caractérisé en ce que** la table comporte des moyens de positionnement et d'immobilisation du plateau (1).

33. Outillage selon la revendication 32,
**caractérisé en ce que** les moyens de positionnement et d'immobilisation du plateau (1) associent des glissières de guidage du plateau (1) à l'un au moins de ses côtés et des organes de blocage du plateau (1) en appui contre ces glissières.

34. Outillage selon la revendication 33,
**caractérisé en ce que** les organes de blocage du plateau (1) sont constitués par des butées à excentrique disposées au bord du plateau (1) opposé à celui par lequel il prend appui contre les glissières.

35. Outillage selon l'une quelconque des revendications précédentes,
**caractérisé en ce que** des corps de connecteurs (4,35) respectivement de départ et terminal logent au moins un organe de connexion respectivement de départ et terminal.

## Patentansprüche

1. Gerät zur Herstellung eines Kabelbaums mit großen Querschnitten, wobei der herzustellende Kabelbaum mindestens ein Leiterkabel aufweist mit einem Anfangsende und einem Abschlussende, wobei der herzustellende Kabelbaum mindestens ein Anfangs-Verbindungselement und ein End-Verbindungselement (29) aufweist, das dazu bestimmt ist, an den Abschlussende des Kabels des herzustellenden Kabelbaums angefügt zu werden, wobei dieses Gerät ausgebildet ist, um den herzustellenden Kabelbaum anzupassen und für die Aufnahme mindestens der Anfangs- und End-Verbindungselemente (29) und für das Platzieren mindestens der Anfangs- und End-Verbindungselemente (29) an dem herzustellenden Kabelbaum, jeweils an dem Anfangsende des Kabelbaums und an dem Abschlussende des Kabelbaums, wobei dieses Gerät eine Arbeitsfläche (1) aufweist, die eine Mehrzahl von Modulen zum Haltern des Kabelbaums trägt, von denen mindestens ein Modul ein Eingangsmodul (2) ist, das für die Halterung des Anfangsendes des herzustellenden Kabelbaums ausgebildet ist, und mindestens ein Modul ein Ausgangsmodul (19) ist, das für die Halterung des Abschlussendes des Kabelbaums ausgebildet ist,
**dadurch gekennzeichnet, dass** das Ausgangsmodul (19) einen Ausgangskörper (20) aufweist, auf dem mindestens drei Werkzeug montiert sind, nämlich:
- ein erstes Werkzeug (22), das ausgebildet ist für das Identifizieren der Schnittlänge des Kabels des herzustellenden Kabelbaums und für das Identifizieren mindestens einer Abisolierlänge des Endendes des Kabelbaums,
- ein zweites Werkzeug (28), das ausgebildet ist für das Identifizieren der Position und der Ausrichtung des End-Verbindungselements (29) des herzustellenden Kabelbaums, wobei dieses zweite Werkzeug (28) erste Mittel zur Positionierung in Crimpstellung aufweist, die für die Positionierung des End-Verbindungselements (29) in der Crimpstellung ausgebildet sind,
- ein drittes Werkzeug (30), das ausgebildet ist für die Kontrolle der Position und der Ausrichtung des End-Verbindungselements (29) des herzustellenden Kabelbaums nach dessen Vercrimpung, wobei dieses dritte Werkzeug (30) zwei Positionierungsmittel aufweist, die ausgebildet sind zur Aufnahme des End-Verbindungselements (29) des herzustellenden Kabelbaums gemäß einer Ausrichtung des End-Verbindungselements (29) des Kabelbaums nach dessen Vercrimpung,
wobei der Ausgangskörper (20) auf der Arbeitsfläche (1) beweglich montiert ist, um abwechselnd die Werkzeug (22, 28, 30), die sie trägt, gegenüber einer Ankunftsposition vor dem Ausgangsmodul (19) des Abschlussendes des Kabels des herzustellenden Kabelbaums darzubieten.

2. Gerät nach Anspruch 1,
**dadurch gekennzeichnet, dass** das dritte Werkzeug (30) beweglich auf dem Ausgangskörper (20) montiert ist, um die richtige Länge des Kabels zu kontrollieren und die Position und Ausrichtung des End-Verbindungselements (29) in einem Toleranzbereich, der den Extrempositionen der Beweglichkeit des dritten Werkzeugs (30) auf dem Ausgangskörper (20) entspricht.

3. Gerät nach Anspruch 2,
**dadurch gekennzeichnet, dass** das dritte Werkzeug (30) gemäß mindestens einer Richtung, die der Ausrichtung des Abschlussendes des Kabelbaums entspricht, beweglich auf dem Ausgangskörper (20) montiert ist.

4. Gerät nach einem der vorstehenden Ansprüche,
**dadurch gekennzeichnet, dass** das erste Werkzeug (22) einen ersten Durchgangskanal (23) des Abschlussendes des Kabels zumindest teilweise zwischen zwei Wänden (24) aufweist, wobei die proximalen und distalen Enden dieses ersten Kanals (23) offen sind, um den Durchgang des Kabels, unabhängig von seiner Länge, zu erlauben, wobei das distale Ende (25) dieses ersten Kanals (23) eine Markierung der Schnittlänge des Kabels bildet, wobei mindestens eine Markierung (26), die auf dem ersten Kanal (23) angebracht ist, eine Abisolierungsstelle des Abschlussendes des Kabels anzeigt.

5. Gerät nach Anspruch 4,
**dadurch gekennzeichnet, dass** der erste Kanal (23) mit mindestens zwei Markierungen (26, 27) von jeweiligen Abisolierungsstellen des Kabels versehen ist.

6. Gerät nach einem der Ansprüche 4 und 5,
**dadurch gekennzeichnet, dass** das proximale Ende (27) des ersten Kanals (23) eine Abisolierungsmarkierung des Kabels bildet.

7. Gerät nach einem der Ansprüche 4 bis 6,
**dadurch gekennzeichnet, dass** der erste Kanal (23) zwischen den Flügeln (24) eines U-Profils angeordnet ist, dessen distales Ende (25) die Schnittlängenmarkierung des Kabels bildet, dessen mindestens eine Aussparung (26) seiner Seitenwände (24) eine erste Abisolierungsmarkierung bildet und dessen proximales Ende (27) eine zweite Abisolierungsmarkierung bildet.

8. Gerät nach einem der vorstehenden Ansprüche,
**dadurch gekennzeichnet, dass** die Positionierungsmittel des End-Verbindungselements (29) auf dem zweiten (28) und dem dritten (30) Werkzeug vorgesehen sind und jeweils einen zweiten Kanal (31, 32) zur Aufnahme des End-Verbindungselements (29) und Mittel (33, 34) zur Halterung durch deren Einrasten aufweisen.

9. Gerät nach Anspruch 8,
**dadurch gekennzeichnet, dass** die zweiten Kanäle (31, 32) zur Aufnahme des Endverbindungselements (29) zwischen den Wänden eines U-Profils ausgebildet sind.

10. Gerät nach Anspruch 9,
**dadurch gekennzeichnet, dass** das End-Verbindungselement (29) ein Kabelschuh ist und die Halterungsmittel dieses Kabelschuhs durch eine Spitze (31) gebildet werden.

11. Gerät nach Anspruch 9,
**dadurch gekennzeichnet, dass** das End-Verbindungselement (29) ein koaxiales Verbindungselement ist, wobei die Halterungsmittel dieses Verbindungselements aus mindestens einem Absatz (34) bestehen, der am distalen Ende des zweiten Kanals (31, 32) angeordnet ist.

12. Gerät nach Anspruch 11,
**dadurch gekennzeichnet, dass** das Verbindungselement (29) in einen Verbindungskörper (35) eingefügt ist, wobei das Ausgangsmodul (19) ein viertes Werkzeug (36) aufweist, welches beweglich auf dem Ausgangskörper (20) angeordnet ist, um die Position und Ausrichtung des Verbindungskörpers (35) in einem Toleranzbereich zu kontrollieren, der den Extrempositionen des vierten Werkzeugs (36) auf dem Ausgangskörper (20) entspricht.

13. Gerät nach einem der vorstehenden Ansprüche,
**dadurch gekennzeichnet, dass** der Ausgangskörper (20) ein Schlitten ist, der translationsbeweglich seitlich zu der Ausrichtung des Abschlussendes des Kabels auf der Arbeitsfläche (1) montiert ist.

14. Gerät nach einem der vorstehenden Ansprüche,
**dadurch gekennzeichnet, dass** der Ausgangskörper (20) eine Drehscheibe ist, die drehbeweglich auf der Arbeitsfläche (1) montiert ist, wobei diese Drehscheibe (20) mit ersten Mitteln (21) zum Blockieren einer Winkelstellung gemäß den Positionen verschiedener Werkzeuge ausgerüstet ist.

15. Gerät nach Anspruch 14,
**dadurch gekennzeichnet, dass** die ersten Blockiermittel durch einen Stift (21) gebildet werden, der von der Drehscheibe (20) getragen wird und mit Lagerungen zusammenwirkt, die auf der Arbeitsfläche (1) ausgebildet sind.

16. Gerät nach einem der vorstehenden Ansprüche, wobei das Anfangs-Verbindungselement in einen Verbindungskörper (4) eingefügt ist, **dadurch gekennzeichnet, dass** das Eingangsmodul (2) Mittel (3) zur Aufnahme des Verbindungskörpers (4) und zweite Mittel (11) zur Blockierung des Verbindungskörpers (4) im Inneren der Aufnahmemittel (3) aufweist.

17. Werkzeug nach Anspruch 16,
**dadurch gekennzeichnet, dass** die Aufnahmemittel des Anfangs-Verbindungselements von einem Schuh (3) gebildet werden, der den Verbindungskörper (4) aufnimmt, wobei die Blockiermittel gebildet werden durch eine Federtaste (11) zur Blockierung des Verbindungskörpers (4) im Inneren des Schuhs (3).

18. Gerät nach einem der vorstehenden Ansprüche,
**dadurch gekennzeichnet, dass** das Anfangsmodul (20) ein Werkzeug (5) zur Markierung mindestens einer Abisolierungslänge des Anfangsendes des Kabels aufweist.

19. Gerät nach Anspruch 18,
**dadurch gekennzeichnet, dass** das Markierungswerkzeug (5) von einem dritten Kanal (10) zur Aufnahme des Anfangsendes des Kabels gebildet wird, wobei der dritte Kanal (10) an seinem distalen Ende verschlossen ist, um ein Anschlagselement für das Kabelende zu bilden, wobei die Wände (6) des dritten Kanals (10) mindestens eine Abisolierungsmarkierung (8) tragen.

20. Gerät nach Anspruch 19,
**dadurch gekennzeichnet, dass** das proximale Ende (9) des dritten Kanals (10) eine Abisolierungsmarkierung bildet.

21. Gerät nach einem der Ansprüche 19 und 20,
**dadurch gekennzeichnet, dass** die Wände (6) des dritten Kanals (10) zwischen ihrem distalen Ende (9) und ihrem proximalen Ende (7) mindestens eine Schulter (8) aufweisen, die eine Abisolierungsmarkierung bildet.

22. Gerät nach einem der vorstehenden Ansprüche,
**dadurch gekennzeichnet, dass** es mindestens ein Zwischenmodul (15) für das Platzieren eines Befestigungselements auf dem Kabelbaum aufweist.

23. Gerät nach Anspruch 22,
**dadurch gekennzeichnet, dass** das Zwischenmodul (15) mindestens einen Träger (16) des Befestigungselements und dritte Blockiermittel (17, 18) dieses Befestigungselements auf dem Träger (16) aufweist.

24. Gerät nach Anspruch 23,
**dadurch gekennzeichnet, dass** das Befestigungselement ein Mittel zum Umschließen des Kabelbaums ist mit einer Wand, wobei der Träger (16) aus einem ersten Körper gebildet wird, der Gleitschienen (17) zur Aufnahme der Ränder der Wand aufweist, wobei die dritten Blockiermittel (18) aus einem zweiten Körper gebildet werden, der auf der Arbeitsfläche (1) befestigt ist.

25. Gerät nach Anspruch 24,
**dadurch gekennzeichnet, dass** das Befestigungselement ein Kabeldurchführungselement ist, das mit mindestens einer wärmeschrumpfbaren Hülle zum Umschließen des Kabelbaums versehen ist.

26. Gerät nach Anspruch 24,
**dadurch gekennzeichnet, dass** das Befestigungselement eine Kabelverschraubung ist.

27. Gerät nach einem der Ansprüche 22 bis 26,
**dadurch gekennzeichnet, dass** es mindestens ein Paar Zwischenmodule (15) aufweist, wobei diese Module (15) konvergierend ausgerichtet sind, um, wenn ein Befestigungselement auf dem Kabelbaum mittels des ersten Zwischenmoduls (15) platziert wurde, den Kabelbaum von der Arbeitsfläche (1) wegzuziehen und um das Befestigungselement auf dem zweiten Zwischenmodul (15) zu befestigen, um die Herstellung des Kabelbaums weiterzuverfolgen, ungeachtet einer Änderung der Erstreckungsebene des Kabelbaums.

28. Gerät nach einem der vorstehenden Ansprüche,
**dadurch gekennzeichnet, dass** die Arbeitsfläche (1) eine Linienführung (12) der Erstreckung des Kabelbaums aufweist, um die Führung der Bedienungsperson bei der Anpassung des Kabelbaums zu erleichtern.

29. Gerät nach Anspruch 28,
**dadurch gekennzeichnet, dass** die Linienführung (12) Markierungen (37) für das Platzieren einer farbigen Markierung auf dem Kabelbaum aufweist.

30. Gerät nach einem der vorstehenden Ansprüche,
**dadurch gekennzeichnet, dass** die Arbeitsfläche (1) Führungen (13, 14) für die Führung des Kabelbaums zu dessen Anpassung aufweist.

31. Gerät nach einem der vorstehenden Ansprüche,
**dadurch gekennzeichnet, dass** die Arbeitsfläche (1) durch eine auf einem Tisch angebrachte abnehmbare Platte gebildet wird, wobei die Platte einem Satz von Platten bezüglich der Herstellung entsprechender Kabelbäume entspricht, die auf einem Gestell gelagert sind.

32. Gerät nach Anspruch 31,
**dadurch gekennzeichnet, dass** der Tisch Mittel zur Positionierung und Befestigung der Platte (1) aufweist.

33. Gerät nach Anspruch 32,
**dadurch gekennzeichnet, dass** die Mittel zur Positionierung und Befestigung der Platte (1) Führungsgleitschienen der Platte (1) an mindestens einer ihrer Seiten und Blockierelemente der Platte (1), die gegen die Führungsschienen andrücken, miteinander verbinden.

34. Gerät nach Anspruch 33,
**dadurch gekennzeichnet, dass** die Blockierelemente der Platte (1) durch exzentrische Anschläge gebildet werden, die am Rand der Platte (1) gegenüber dieser angeordnet sind, mit denen die Platte gegen die Gleitschienen andrückt.

35. Gerät nach einem der vorstehenden Ansprüche,
**dadurch gekennzeichnet, dass** die Verbindungskörper (4, 35) jeweils des Anfangs und des Endes mindestens ein Verbindungselement jeweils des Anfangs und des Endes aufweisen.

## Claims

1. Tooling apparatus configured for preparing a harness of large cross-section; the harness to be prepared comprising at least one conductor cable with a starting end and a terminal end, the harness to be prepared comprising at least one starting connection member and one terminal connection member (29) which is designed to be attached to the terminal end of the cable of the harness to be prepared; said tooling apparatus being configured for shaping the harness to be prepared and for receiving at least the starting and terminal (29) connection members and for placing at least the starting and terminal (29) connection members on the harness to be prepared, respectively at the starting end of the harness and at the terminal end of the harness, said tooling apparatus comprising a work surface (1) supporting a plurality of harness-holding modules, including at least one inlet module (2) configured for holding the starting end of the harness to be prepared and at least one outlet module (19) configured for holding the terminal end of the harness,
**characterized in that** the outlet module (19) comprises an outlet body (20), on which at least three tools are mounted, said tools including:
- a first tool (22) configured for marking the cutting length for the cable of the harness to be prepared and for marking at least one stripping length for the terminal end of the harness,
- a second tool (28) configured for marking the position and the orientation of the terminal connection member (29) of the harness to be prepared, said second tool (28) comprising first positioning means for positioning in the crimping position which are configured for positioning the terminal connection member (29) in the crimping position,
- a third tool (30) configured for checking the position and the orientation of the terminal connection member (29) of the harness to be prepared, after said terminal connection member has been crimped, said third tool (30) comprising second positioning means configured for receiving the terminal connection member (29) of the harness to be prepared in an orientation of the terminal connection member (29) of the harness after crimping,
the outlet body (20) being movably mounted on the work surface (1) so as to alternately present the carried tools (22, 28, 30) opposite an arrival position in front of the outlet module (19) of the terminal end of the cable of the harness to be prepared.

2. Tooling apparatus according to claim 1,
**characterized in that** the third tool (30) is movably mounted on the outlet body (20) in order to check the correct length of the cable, and the position and orientation of the terminal connection member (29), within a tolerance range corresponding to the extreme positions of mobility of the third tool (30) on the outlet body (20).

3. Tooling apparatus according to claim 2,
**characterized in that** the third tool (30) is mounted on the outlet body (20) such as to be able to move in at least one direction corresponding to the orientation of the terminal end of the harness.

4. Tooling apparatus according to any one of the preceding claims,
**characterized in that** the first tool (22) comprises a first passage (23) for passing the terminal end of the cable at least partially between two walls (24), the proximal and distal ends of said first passage (23) being open so as to enable passage of the cable regardless of its length, the distal end (25) of said first passage (23) forming a marker for the cutting length of the cable, at least one marker (26) formed on said first passage (23) indicating a stripping position for the terminal end of the cable.

5. Tooling apparatus according to claim 4,
**characterized in that** the first passage (23) is provided with at least two markers (26, 27) for marking respective stripping positions for the cable.

6. Tooling apparatus according to any one of claims 4 and 5, **characterized in that** the proximal end (27) of the first passage (23) constitutes a stripping marker for the cable.

7. Tooling apparatus according to claims 4 to 6, **characterized in that** the first passage (23) is formed between the flanks (24) of a U-shaped profile, of which the distal end (25) constitutes the cutting length marker for the cable, at least one notch (26) in the side walls (24) constitutes a first stripping marker, and the proximal end (27) constitutes a second stripping marker.

8. Tooling apparatus according to any one of the preceding claims,
**characterized in that** the means for positioning the terminal connection member (29) which equip the second tool (28) and third tool (30) each comprise a second passage (31, 32) for receiving the terminal connection member (29) and means (33, 34) for holding the latter by interlocking.

9. Tooling apparatus according to claim 8,
**characterized in that** the second passages (31, 32) for receiving the terminal connection member (29) are formed between the walls of a U-shaped profile.

10. Tooling apparatus according to claim 9,
**characterized in that**, the terminal connection member (29) being a lug, the means for holding said lug consist of a peg (33).

11. Tooling apparatus according to claim 9,
**characterized in that**, the terminal connection member (29) being a coaxial connection member, the means for holding said connection member consist of at least one bearing (34) formed at the distal end of the second passage (31, 32).

12. Tooling apparatus according to claim 11,
**characterized in that**, the connection member (29) being inserted in a connector body (35), the outlet module (19) comprises a fourth tool (36) which is movably mounted on the outlet body (20) in order to check the position and the orientation of the connector body (35) within a tolerance range corresponding to the extreme positions of the fourth tool (36) on the outlet body (20).

13. Tooling apparatus according to any one of the preceding claims,
**characterized in that** the outlet body (20) is a carriage mounted such as to be able to move in translation on the work surface (1) laterally relative to the orientation of the terminal end of the cable.

14. Tooling apparatus according to any one of the preceding claims,
**characterized in that** the outlet body (20) is a turret mounted such as to be able to move in rotation on the work surface (1), said turret (20) being equipped with first locking means (21) for locking the angular position according to the positions of the various tools.

15. Tooling apparatus according to claim 14,
**characterized in that** the first locking means consist of an index (21), borne by the turret (20), cooperating with recesses formed on the work surface (1).

16. Tooling apparatus according to any one of the preceding claims, the starting connection member being inserted in a connector body (4),
**characterized in that** the inlet module (2) comprises receiving means (3) for receiving the connector body (4) and second locking means (11) for locking the latter (4) inside the receiving means (3).

17. Tooling apparatus according to claim 16,
**characterized in that** the receiving means for receiving the starting connection member consist of a shoe (3) accommodating the connector body (4), the locking means consisting of a spring-loaded button (11) for pressing against the connector body (4) inside the shoe (3)

18. Tooling apparatus according to any one of the preceding claims,
**characterized in that** the starting module (2) comprises a marking tool (5) for marking at least one stripping length for the starting end of the cable.

19. Tooling apparatus according to claim 18,
**characterized in that** said marking tool (5) consists of a third passage (10) for receiving the starting end of the cable, said third passage (10) being blind (7) at its distal end so as to form an abutment member for the end of the cable, the walls (6) of said third passage (10) carrying at least one stripping marker (8).

20. Tooling apparatus according to claim 19,
**characterized in that** the proximal end (9) of the third passage (10) constitutes a stripping marker.

21. Tooling apparatus according to any one of claims 19 and 20,
**characterized in that** the walls (6) of the third passage (10) comprise between their distal (9) and proximal (7) ends at least one shoulder (8) that forms a stripping marker.

22. Tooling apparatus according to any one of the preceding claims,
**characterized in that** it comprises at least one intermediate module (15) for placing a fastening member on the harness.

23. Tooling apparatus according to claim 22,
**characterized in that** the intermediate module (15) comprises at least one support (16) for supporting the fastening member, and third locking means (17, 18) for locking said fastening member on the support (16).

24. Tooling apparatus according to claim 23,
**characterized in that**, the fastening member being a means for gripping the harness comprising a wall, the support (16) is formed of a first body comprising slideways (17) for receiving the edges of said wall, the third locking means (18) consisting of a second body secured to the work surface (1).

25. Tooling apparatus according to claim 24,
**characterized in that** the fastening member is a partition-crossing element equipped with at least one heat-shrink sheath for gripping the harness.

26. Tooling apparatus according to claim 24,
**characterized in that** the fastening member is a stuffing box.

27. Tooling apparatus according to any one of claims 22 to 26,
**characterized in that** it comprises at least one pair of intermediate modules (15), said modules (15) being oriented concurrently so that, once a fastening member has been put in place on the harness by means of a first intermediate module (15), the harness can be withdrawn from the work surface (1) and the fastening member can be placed on the second intermediate module (15) so as to continue preparing the harness despite a change in the extension plane of the harness.

28. Tooling apparatus according to any one of the preceding claims,
**characterized in that** the work surface (1) comprises a trace (12) along which the harness extends in order to make it easier to guide the operator when shaping the harness.

29. Tooling apparatus according to claim 28,
**characterized in that** the trace (12) comprises markings (37) for placing a colour marker on the harness.

30. Tooling apparatus according to any one of the preceding claims,
**characterized in that** the work surface (1) comprises guides (13, 14) for guiding the harness in order to shape it.

31. Tooling apparatus according to any one of the preceding claims,
**characterized in that** the work surface (1) consists of a removable tray attached to a table, said tray corresponding to a set of trays which relate to the manufacture of respective harnesses and which are stored on a rack.

32. Tooling apparatus according to claim 31,
**characterized in that** the table comprises means for positioning and immobilizing the tray (1).

33. Tooling apparatus according to claim 32,
**characterized in that** the means for positioning and immobilizing the tray (1) combine slideways for guiding the tray (1) at least at one of its sides and members for locking the tray (1) which bear against said slideways.

34. Tooling apparatus according to claim 33,
**characterized in that** the members for locking the tray (1) consist of eccentric stops disposed at the edge of the tray (1) opposite the edge by which it bears against the slideways.

35. Tooling apparatus according to any one of the preceding claims,
**characterized in that** starting and terminal connector bodies (4, 35) respectively accommodate at least one starting or terminal connection member.
